# EUROPÄISCHE PATENTSCHRIFT

(11) **EP 0 116 355 B1**
(45) Veröffentlichungstag und Bekanntmachung des Hinweises auf die Patenterteilung: **27.01.1988**
(21) Anmeldenummer: 84101146.3
(22) Anmeldetag: 04.02.1984
(51) Int. Cl.: B65D 75/28, B65D 30/16

(54) **Innendruckbelastbare Verpackung aus flexiblem Material für Füllgüter, vorzugsweise Flüssigkeiten und Verfahren zur Herstellung einer befüllten Verpackung**
Pressurized package made of flexible material for preferably liquid contents and process for making such a filled package
Emballage sous pression en matériau flexible pour des contenus, par exemple des liquides et procédé pour la fabrication d'un tel emballage rempli

(30) Priorität: 15.02.1983 DE 3305144
(43) Veröffentlichungstag der Anmeldung: 22.08.1984
(73) Patentinhaber: HOECHST AKTIENGESELLSCHAFT, 65926 Frankfurt am Main (DE)
(72) Erfinder: Kromer, Horst, D-6200 Wiesbaden (DE); Müller, Rolf, D-6200 Wiesbaden (DE); Alban, Walter, D-6200 Wiesbaden (DE); Hiltmann, Klausjürgen, D-6200 Wiesbaden (DE)

(56) Entgegenhaltungen:
- DE-A- 2 011 039
- DE-A- 2 546 590
- FR-A- 1 475 908
- FR-A- 2 038 387
- FR-A- 2 330 595
- GB-A- 536 225

## Beschreibung

Die vorliegende Erfindung betrifft eine flexible, standfähige Verpackung aus Kunststoff für unter Gasdruck stehendes Füllgut, insbesondere Flüssigkeit, bestehend aus einem zylindrischen Rohr aus einer beidseitig siegelfähigen Verbundfolie und einem an seinen Enden jeweils mit ihm verschweissten Deckel und Boden aus siegelfähiger Verbundfolie, wobei der Boden mit der Innenwandung des zylindrischen Rohrs gesiegelt ist.

Eine derartige Verpackung ist aus der DE-A-2546590 bekannt, bei der allerdings ein Deckel auf die Oberkante eines rohrförmigen Behälterteils stumpf aufgeschweisst ist. Zweckbestimmung des bekannten Behälters ist zwar die Aufnahme von Flüssigkeiten, jedoch ist die Schweissnahtanordnung nicht geeignet, um einem von unter Gasdruck stehenden Flüssigkeiten ausgehenden Innendruck, insbesondere über längere Zeitdauer hinweg, wirksam standzuhalten.

Weitere flexible Verpackungen für sogenannte «stille» Flüssigkeiten, d.h. solche, die nicht unter Druck stehen, sind auch aus der DE-C-1 281 140 und der DE-C-1 303 917 bekannt. Diese flexiblen Verpackungen haben gegenüber Dosen oder Flaschen zwar den erheblichen Vorteil, dass sie nach der Entnahme der Flüssigkeit leicht zusammenfaltbar sind und sich daher umweltfreundlich vernichten lassen, jedoch besteht ein Nachteil bei diesen versiegelten flexiblen Verpackungen darin, dass bei Befüllung mit unter Gasdruck stehenden Flüssigkeiten infolge Spaltung die Nähte aufreissen, so dass die Flüssigkeiten auslaufen.

Es stellte sich somit die Aufgabe, eine flexible, standfähige Verpackung zu entwickeln, die einerseits dem Innendruck des Füllguts standhält, andererseits sich nach Entnahme des Füllguts leicht auf ein möglichst kleines Volumen von Hand zusammendrücken lässt.

Gelöst wird die vorstehend genannte Aufgabe durch eine Verpackung der eingangs genannten Gattung, deren kennzeichnenden Merkmale darin bestehen, dass der einen nach aussen gewölbten Bereich und einen zylindrischen Bereich aufweisende Boden mit seinem zylindrischen Bereich derart gesiegelt ist, dass seine Ränder zum Dekkel hinweisen und das zylindrische Rohr einen die Standfestigkeit der Verpackung verbessernden überstehenden Rand aufweist, dass der einen zylindrischen Bereich aufweisende Deckel mit seinem zylindrischen Bereich mit der Aussen- oder Innenwandung des zylindrischen Rohrs derart gesiegelt ist, dass seine Ränder zum Boden hinweisen, und dass die Verbundfolie des zylindrischen Rohrs sowie von Deckel und Boden eine Metallschicht, vorzugsweise Aluminiumfolie, enthält.

Das zylindrische Rohr kann wahlweise aus einer siegelfähigen nahtlosen Schlauchfolie oder mit einer versiegelten Überlappungsnaht gebildet sein. Der letztere Fall ist auf jeden Fall dann gegeben, wenn das zylindrische Rohr aus einer Verbundfolie besteht, die eine oder mehrere Metallschichten, vorzugsweise in Form von Aluminiumfolien, enthält.

Bei der Herstellung von Metallschichten enthaltenden Verbunden' besteht das zylindrische Rohr aus Folien, die durch Schmelzbeschichtung oder durch Kaschierung hergestellt sind.

Die aufgebrachten Siegelschichten sind allgemein bekannt und bestehen vorzugsweise aus Polyethylen, Copolymeren mit Polyethylen oder aus Ethylen-Vinylacetat-Copolymeren.

Welche Folien für das zylindrische Rohr eingesetzt werden, hängt von dem jeweiligen Füllgut ab. Die einsetzbaren Folien gehören zum allgemeinen Stand der Technik und brauchen deshalb nicht näher erläutert zu werden.

Je nach Gasdurchlässigkeit der Folien hat es sich als zweckmässig erwiesen, Gassperrschichten einzubauen. Ist das Füllgut lichtempfindlich, d.h. dass es sich unter Einfluss von Licht verfärbt oder gar zersetzt, werden vorzugsweise Verbundfolien eingesetzt, die Metallschichten enthalten. Bei solchen Verbundfolien ist weiterhin eine gute Gasundurchlässigkeit gewährleistet. Wie oben erwähnt ist in diesem Fall das zylindrische Rohr mit einer Überlappungsnaht ausgestattet.

Das zylindrische Rohr enthält an den Kopfenden jeweils einen mit ihm verschweissten Deckel und Boden aus flexiblen Folien, da sich dabei die Verpackung nach der Entnahme des Füllgutes besonders leicht von Hand zusammendrücken lässt. Falls es aufgrund des Füllgutes zweckmässig erscheint, dass das zylindrische Rohr eine oder mehrere Metallschichten enthält, dann weisen auch der Deckel und der Boden entsprechend eine oder mehrere Metallschichten auf. Bei einer Ausführungsform kann z.B. der Deckel den Rand des zylindrischen Rohres umgreifend von aussen auf diesen aufgesiegelt sein. Diese Ausführungsform ist deswegen bevorzugt, da hier bei der Versiegelung von innerhalb des zylindrischen Rohres ein Stützdruck ausgeübt werden kann.

Besonders bevorzugt ist eine Ausführungsform, bei der der Deckel den Rand des zylindrischen Rohres umgreifend von aussen auf diesen aufgesiegelt ist und der Boden von innen in das zylindrische Rohr eingesiegelt ist. Hierbei werden vorzugsweise Folien verwendet, die nur auf einer Seite eine Siegelschicht aufweisen, die aber dann bei der Herstellung der befüllten Verpackung zur Form einer Wanne umgestülpt werden müssen.

Der Boden ist derart eingesiegelt, dass seine Ränder zum Deckel hinweisen und dass das zylindrische Rohr einen überstehenden Rand aufweist, da hierdurch die Standfestigkeit der Verpackung erhöht wird.

Bei der Verpackung ist weiterhin vorgesehen, dass wenigstens der Deckel oder der Boden und/ oder die Wandung des zylindrischen Rohres eine Schwächungsstelle aufweisen, die durch Druck und/oder Einstechen leicht geöffnet werden kann und aus der nach ihrer Öffnung das Füllgut entnommen werden kann. Es ist auch möglich, sogenannte Aufreisslaschen anzubringen.

Die Erfindung betrifft auch ein Verfahren zur Herstellung einer befüllten Verpackung.

Das Verfahren ist dadurch gekennzeichnet, dass man zuerst ein zylindrisches Rohr aus einer flexiblen Verbundfolie formt, anschliessend den Deckel mit dem zylindrischen Rohr mittels einer Aussen- oder Innennaht siegelt, anschliessend das Füllgut einfüllt und dann den Boden in gefaltetem Zustand einführt und einsiegelt.

Die Verpackung eignet sich grundsätzlich für alle Gasdruck abgebenden Füllgüter. Sie hat sich jedoch besonders für unter Gasdruck stehende Flüssigkeiten, vorzugsweise solche die Kohlensäure enthalten, bewährt. Hierzu zählen beispielsweise Mineralwässer, Bier, bestimmte Wein- und Sektarten und insbesondere Fruchtsaftgetränke.

Die Erfindung ist anhand der folgenden Figuren anhand von ausgewählten Beispielen dargestellt, ohne dass jedoch eine Einschränkung hierauf bestehen soll.
Figur 1 zeigt einen senkrechten Schnitt durch eine befüllte Verpackung in seitlicher Ansicht.
Figur 2 zeigt einen senkrechten Schnitt durch eine befüllte Verpackung, bei der gerade der Boden in gefaltetem Zustand eingeführt wird, in seitlicher Ansicht.

Mit Bezugszeichen sind jeweils das zylindrische Rohr 1, der Deckel 2, der Boden 4 und das Füllgut 3 bezeichnet.

In Figur 2 ist der Boden 4 in umgestülpter Form eingesiegelt.

## Patentansprüche

1. Flexible, standfähige Verpackung aus Kunststoff für unter Gasdruck stehendes Füllgut, insbesondere Flüssigkeit, bestehend aus einem zylindrischen Rohr (1) aus einer beidseitig siegelfähigen Verbundfolie und einem an seinen Enden jeweils mit ihm verschweissten Deckel (2) und Boden (4) aus siegelfähiger Verbundfolie, wobei der Boden (4) mit der Innenwandung des zylindrischen Rohrs (1) gesiegelt ist, dadurch gekennzeichnet, dass
- der einen nach aussen gewölbten Bereich und einen zylindrischen Bereich aufweisende Boden (4) mit seinem zylindrischen Bereich derart gesiegelt ist, das seine Ränder zum Deckel (2) hinweisen und das zylindrische Rohr (1) einen die Standfestigkeit der Verpackung verbessernden überstehenden Rand aufweist,
- der einen zylindrischen Bereich aufweisende Deckel (2) mit seinem zylindrischen Bereich mit der Aussen- oder Innenwandung des zylindrischen Rohrs (1) derart gesiegelt ist, dass seine Ränder zum Boden (4) hinweisen, und
-dass die Verbundfolie des zylindrischen Rohrs (1) sowie von Deckel (2) und Boden (4) eine Metallschicht, vorzugsweise Aluminiumfolie, enthält.

2. Verpackung nach Anspruch 1, dadurch gekennzeichnet, dass das zylindrische Rohr (1) aus einer nahtlosen Schlauchfolie besteht.

3. Verpackung nach Anspruch 1, dadurch gekennzeichnet, dass das zylindrische Rohr (1) mittels einer Überlappungsnaht verschweisst ist.

4. Verpackung nach einem der Ansprüche 1 bis 3, dadurch gekennzeichnet, dass der Deckel (2) oder der Boden (4) und/oder die Wandung des zylindrischen Rohrs eine Schwächungsstelle aufweisen, durch die nach ihrer Öffnung das Füllgut entnommen werden kann.

5. Verfahren zur Herstellung einer gefüllten Verpackung nach einem der Ansprüche 1 bis 4, dadurch gekennzeichnet, dass man zuerst das zylindrische Rohr aus einer flexiblen Verbundfolie formt, anschliessend den Deckel mit dem zylindrischen Rohr mittels einer Aussen- oder Innennaht siegelt, anschliessend das Füllgut einfüllt und dann den Boden in gefaltetem Zustand einführt und einsiegelt.

## Claims

1. A flexible package made of a plastic material, which is capable of standing by itself and is suitable for products to be packaged which are under internal gas pressure, in particular liquids, comprising a cylindrically shaped body (1) made from a composite film, where both surfaces are sealable, and a top cover part (2) and a bottom cover part (4) which are each made from a sealable composite film and bonded to the two ends of the cylindrically shaped body by sealing, with the bottom cover part (4) being sealed to the internal surface wall of the cylindrically shaped body (1), wherein
-the bottom cover part (4) comprises a cylindrical portion and an outwardly vaulted portion, its cylindrical portion being sealed to the cylindrically shaped body in such a way that its rim points in the direction of the cover part (2) and that the rim of the cylindrically shaped body (1) projects beyond said bottom cover part, thus improving the capability of standing of the package;
- the top cover part (2) has a cylindrical portion which is sealed to the outer or to the inner surface of the cylindrically shaped body (1) in such a way that its rim points in the direction of the bottom part (4), and
- the composite film of the cylindrically shaped body, of the top cover part (2) and of the bottom cover part (4) comprises a metal layer, preferably an aluminum foil

2. A package as claimed in claim 1, wherein the cylindrically shaped body (1) is comprised of a seamless tubular film.

3. A package as claimed in claim 1, wherein the cylindrically shaped body (1) has an overlapped sealed seam.

4. A package as claimed in any of claims 1 to 3, wherein the top cover part (2) or the bottom cover part (4) and/or the wall of the cylindrically shaped body (1) is/are provided with a weakened zone where the package can be opened to remove the packaged goods.

5. Process for the production of a filled package as claimed in any of claims 1 to 4, wherein first the cylindrically shaped body is formed from a flexible composite film, then the top cover part is sealed to the cylindrically shaped body by means of an internal or external sealed seam, subsequently the material to be packaged is filled in, and finally the bottom cover part is inserted in the folded state and sealed to the cylindrically shaped body.

## Revendications

1. Emballage souple, apte à se tenir debout, en matière plastique, pour un contenu, notamment un liquide, sous pression gazeuse, composé d'un tube cylindrique (1) fait d'une feuille composite soudable sur les deux faces, et d'un couvercle (2) et d'un fond (4), soudés respectivement à ses deux extrémités et faits d'une feuille composite soudable où le fond (4) est soudé à la paroi intérieure du tube cylindrique (1), caractérisé en ce que:
- le fond (4), qui présente une région bombée vers l'extérieur et une région cylindrique, est soudé par sa région cylindrique, de telle manière que ses bords soient dirigés vers le couvercle et en ce que le tube cylindrique (1) présente un bord débordant qui améliore l'aptitude de l'emballage à se tenir debout,
-le couvercle (2), qui présente une région cylindrique, est soudé par sa région cylindrique à la paroi extérieure ou intérieure du tube cylindrique (1) de telle manière que ses bords soient dirigés vers le fond (4); et
- la feuille composite du tube cylindrique (1), ainsi que celles du couvercle (2) et du fond (4) comprennent une couche métallique, de préférence une feuille d'aluminium.

2. Emballage selon la revendication 1, caractérisé en ce que le tube cylindrique (1) est composé d'une feuille tubulaire sans soudure.

3. Emballage selon la revendication 1, caractérisé en ce que le tube cylindrique (1) est soudé à l'aide d'un joint à recouvrement.

4. Emballage selon l'une des revendications 1 à 3, caractérisé en ce que le couvercle (2) ou le fond (4) et/ou la paroi du tube cylindrique présentent une zone d'affaiblissement à travers laquelle le contenu peut être prélevé après son ouverture.

5. Procédé de fabrication d'un emballage rempli selon l'une des revendications 1 à 4, caractérisé en ce qu'on forme tout d'abord le tube cylindrique à partir d'une feuille composite souple, puis on soude le couvercle au tube cylindrique, par un joint extérieur ou un joint intérieur, ensuite on introduit la matière de remplissage et, finalement, on introduit le fond à l'état replié et on le soude.
